# EUROPÄISCHE PATENTANMELDUNG

(11) **EP 0 073 430 A1**
(43) Veröffentlichungstag der Anmeldung: **09.03.1983**
(21) Anmeldenummer: 82107615.5
(22) Anmeldetag: 20.08.1982
(51) Int. Cl.: H01J 17/49, H01J 17/20

(54) **Verfahren zur Beseitigung der Wechselwirkung zwischen Nachbarzellen in Gasentladungs-Matrixbauelementen**

(30) Priorität: 26.08.1981 DE 3133743
(71) Anmelder: Battelle-Institut e.V., D-60441 Frankfurt (DE)
(72) Erfinder: Fischer, Dieter, Dr., D-6000 Frankfurt/Main (DE); Hanewinkel, Lorenz, D-4790 Paderborn (DE)
(74) Vertreter: Rupprecht, Klaus, Dipl.-Ing.

(57) **Zusammenfassung**

in einem Verfahren zur Beseitigung der Wechselwirkung zwischen Nachbarzellen in Gasentladungs-Matrixbauelementen mit Edelgasfüllung werden der Edelgasfüllung in geringer Konzentration aliphatische Alkohole mit 1 bis 5 C-Atomen, niedermolekulare gesättigte oder ungesättigte aliphatische Kohlenwasserstoffe mit 1 bis 7 C-Atomen und/oder aliphatische Ketone mit 3 bis 5 C-Atomen zugemischt. Bei einem Edelgasdruck von 1 bar betragen die Partialdrücke an zugegebener Komponente 10⁻³ bis 10⁻² mbar.

## Beschreibung

Die Erfindung betrifft ein Verfahren zur Beseitigung der Wechselwirkung zwischen Nachbarzellen in Gasentladungs-Matrixbauelementen mit Edelgasfüllüng.

Der Aufbau einer Matrix mit Gasentladungszellen geschieht im allgemeinen derart, daß auf zwei getrennte Substrate jeweils parallele Leiterbahnen aufgebracht werden. Die Substrate werden in geringem Abstand zueinander montiert. Die darauf vorhandenen Leiterbahnen verlaufen gekreuzt zueinander und bilden damit die Zeilen und Spalten einer Matrix. Jeder Kreuzungspunkt stellt eine Gasentladungszelle dar.

Wird eine bestimmte Einzelzelle angesteuert, so liegt zwischen den zugehörigen Elektroden eine Spannung an, die an dieser Zelle die Zündung einer Gasentladung bewirkt (Vollselektion). Da aber die Einzelzelle nur als Kreuzungspunkt zwischen zwei Leiterbahnen definiert ist, liegt auch an den Nachbarzellen Spannung an, die jedoch bei geeigneter Ansteuerung kleiner ist als die an der voll selektierten Zelle (Teilselektion). Diese Spannung kann jedoch zum unerwüschten Übergreifen der Entladung von der voll selektierten Zelle zu den teilselektierten Nachbarn führen. Das Übergreifen kann eingeleitet werden durch die Diffusion von Ladungsträgern oder bei Gasgemischen wie Neon/Argon durch die Diffusion metastabiler Zustände in die Gasräume der Nachbarzellen. Es kann aber auch hervorgerufen werden durch äußeren Photoeffekt an den Elektrodenteilen der Nachbarzellen durch die von der Gasentladung emittierte UV-Strahlung.

Von der Technik der Geiger-Müller-Zähler her ist bekannt, daß durch Zugabe bestimmter Alkoholdämpfe zur Gasfüllung die UV-Strahlung absorbiert und damit unschädlich gemacht wird. Der Alkoholanteil liegt hier in der Größenordnung von 10 %.

Der Erfindung liegt nun die Aufgabe zugrunde, ein Verfahren anzugeben, mit dem das unerwünschte Übergreifen der Entladung von der voll selektierten Zelle einer Gasentladungsmatrix zu den teilselektierten Nachbarn verhindert werden kann.

Es hat sich nun gezeigt, daß sich diese Aufgabe lösen läßt, wenn der Edelgasfüllung in geringer Konzentration aliphatische Alkohole mit 1 bis 5 C-Atomen, niedermolekulare gesättigte oder ungesättigte Kohlenwasserstoffe mit 1 bis 7 C-Atomen und/oder Ketone mit 3 bis 5 C-Atomen zugemischt werden. Bei einem Edelgasdruck von 1 bar betragen die Partialdrücke an zugegebener Komponente vorzugsweise 10-3 bis 10 mbar. Als Alkohole werden Methanol, Äthanol, Propanol und als Keton Aceton verwendet. Vorzugsweise wird der Edelgaskonzentration Methanol zugemischt.

Es wurde festgestellt, daß die Zugabe der genannten Verbindungen in der Größenordnung von 10 % zum Edelgas eine starke unerwünschte Erhöhung der Zündspannung zur Folge hat. Durch Verringerung dieser Konzentration wurde jedoch überraschenderweise gefunden, daß der gewünschte Effekt nur bei Konzentrationen von einigen ppm. d.h. von 1 bis 10 ppm, auftritt. So ist bei Edelgasdrücken von 1 bar und Partialdrücken der zugegebenen Komponente von 10 ⁻³ mbar bis 10 ⁻² mbar die Wechselwirkung praktisch vollständig beseitigt. Bei diesen geringen Konzentrationen besitzt auch der Alkohol nicht die Wirkung eines Löschgases wie im Zählrohr.

Mit dem erfindungsgemäßen Verfahren lassen sich insbesondere Wechselwirkungen zwischen Nachbarzellen in Elektretspeichern, wie sie in der DE-OS 26 27 249 beschrieben sind, beseitigen. Ferner ist der Einsatz genannter Verbindungen in Plasma-Panels möglich.

Die Zumischung des Alkohols, des Kohlenwasserstoffs oder des Ketons kann in der Weise erfolgen, daß der Gasraum zunächst mit einer Mischung aus dem Edelgas und einer genannten Verbindung gefüllt wird oder nur mit einer entsprechenden Menge der genannten Verbindung gefüllt, dann in den Hochvakuum-Bereich abgepumpt und anschließend mit reinem Edelgas gefüllt wird.

## Patentansprüche

1. Verfahren zur Beseitigung der Wechselwirkung zwischen Nachbarzellen in Gasentladungs-Matrixbauelementen mit Edelgasfüllung, dadurch gekennzeichnet, daß der Edelgasfüllung in geringer Konzentration aliphatische Alkohole mit 1 bis 5 C-Atomen, niedermolekulare gesättigte oder ungesättigte aliphatische Kohlenwasserstoffe mit 1 bis 7 C-Atomen und/oder aliphatische Ketone mit 3 bis 5 C-Atomen zugemischt werden.

2. Verfahren nach Anspruch 1, dadurch gekennzeichnet, daß bei einem Edelgasdruck von 1 bar die Partialdrücke an zugegebener Komponente 10⁻³ bis 10 ⁻² mbar betragen.

3. Verfahren nach Anspruch 1 oder 2, dadurch gekennzeichnet, daß als Alkohole . Äthanol, Propanol und als Keton Aceton verwendet werden.

4. Verfahren nach einem der Ansprüche 1 oder 2, dadurch gekennzeichnet, daß der Edelgasfüllung Methanol zugegeben wird.
